# EUROPÄISCHE PATENTSCHRIFT

(11) **EP 0 248 282 B1**
(45) Veröffentlichungstag und Bekanntmachung des Hinweises auf die Patenterteilung: **03.04.1991**
(21) Anmeldenummer: 87107397.9
(22) Anmeldetag: 21.05.1987
(51) Int. Cl.: B08B 3/02, F24H 1/06

(54) **Hochdruck-Reinigungsgerät**
High-pressure cleaning device
Dispositif de nettoyage à haute pression

(30) Priorität: 24.05.1986 DE 3617556
(43) Veröffentlichungstag der Anmeldung: 09.12.1987
(73) Patentinhaber: Friedrich Epple GmbH & Co. Hochdruck- und Spezialreinigungsmaschinenfabrik, D-6942 Mörlenbach (DE)
(72) Erfinder: Epple, Friedrich, D-6942 Mörlenbach (DE)
(74) Vertreter: Helber, Friedrich G., Dipl.-Ing.

(56) Entgegenhaltungen:
- FR-A- 1 022 709
- FR-A- 2 473 912
- US-A- 2 987 259

## Beschreibung

Die Erfindung betrifft ein Hochdruck-Reinigungsgerät, bestehend aus einem auf einem Chassis angeordneten, durch einen Ölbrenner befeuerten Kessel, dem das zu erhitzende Wasser durch eine elektromotorisch angetriebene Hochdruckpumpe zugeführt wird.

Solche Hochdruck-Reinigungsgeräte, die in der Regel durch am Chassis angesetzte Räder bzw. Lenkrollen verfahrbar sind, haben sich für die Reinigung von stark verschmutzten Geräten und Maschinen ebenso wie von Flächen, die nicht nur peinlich sauber, sondern auch keimfrei gehalten werden müssen, bewährt und werden deshalb u.a. an Tankstellen, in Autowerkstätten, Transportunternehmen und Baufirmen ebenso wie in Schlachthöfen, Großküchen, in Herstellungsbetrieben der Nahrungs- und Genußmittelindustrie, Gebäudereinigungsunternehmen und Krankenanstalten vielfach und mit Erfolg eingesetzt.

Derartige Hochdruck-Reinigungsgeräte sind z.B. aus der FR-A- 24 73 912 bekannt. Die Hochdruckpumpe und das Gebläse sind bei diesem Reinigungsgerät mit dem Elektromotor zu einem Antriebsaggregat vereinigt, wobei die Hochdruckpumpe einerseits und das Gebläse und die Ölpumpe andererseits auf gegenüberliegenden Seiten des Gehäuses des Elektromotors angeordnet und von den aus dem Gehäuse herausgeführten Enden der Motorwelle angetrieben sind. Über die Anordnung dieses Antriebsaggregats auf dem Chassis des Geräts in Zuordnung zum Heizkessel ist dieser Druckschrift nichts näheres zu entnehmen.

Aus der FR-A- 10 22 709 ist andererseits ein Hochdruck-Reinigungsgerät bekannt, bei dem zur Erzeugung eines Gemischs von Heißwasser und Dampf sowie eines Reinigungsmittels der Elektromotor mit der Hochdruckpumpe für die Wasserförderung und das Gebläse für den Ölbrenner zusammengebaut ist, wobei letzterer in einen aus mehreren Kammern gebildeten Kessel feuert, über deren Wandungen das zu erhitzende Wasser einerseits und das Reinigungsmittel andererseits bereits vorgewärmt wird, bevor sie in die in den Kammer vorgesehenen und von den Verbrennungsabgasen umströmten Rohrschlangen eintreten. Das vom Elektromotor, der Hochdruckpumpe für das Wasser und das Gebläse des Ölbrenners gebildete Antriebsaggregat ist neben bzw. unterhalb der Kammer auf dem Chassis des Geräts angeordnet, welches demzufolge relativ groß baut.

Der Erfindung liegt die Aufgabe zugrunde, diese bekannten Hochdruck-Reinigungsgeräte derart weiterzubilden, daß sie bei mindestens gleicher Leistung und Funktionssicherheit deutlich kompakter bauen und somit nicht nur einfacher zu transportieren, sondern auch unter schwierigen, z.B. räumlich beschränkten Einsatzbedingungen leichter handhabbar sind.

Ausgehend von einem Hochdruck-Reinigungsgerät der eingangs erwähnten Art wird diese Aufgabe erfindungsgemäß dadurch gelöst, daß zumindest der Elektromotor für den Antrieb des Gebläses sowie der Ölpumpe des Ölbrenners mit parallel zur Kessellängsachse verlaufender Achse unmittelbar neben dem Kessel angeordnet ist bzw. sind, wobei das Gebläse sowie die Ölpumpe des Ölbrenners mit Abstand von dem die Hochdruckpumpe antreibenden Elektromotor in einem Endbereich des Kessels unmittelbar neben diesem angeordnet sind, und das Gebläsegehäuse als integraler Teil des Chassis ausgebildet ist. Das sonst übliche, gesonderte Spiralgehäuse des Gebläses entfällt also, und durch die senkrechte Anordnung des das Gebläse sowie die Ölpumpe antreibenden Elektromotors wird eine kompakte Baueinheit geschaffen, welche platzsparend unmittelbar neben dem Kessel angeordnet werden kann.

Dabei empfiehlt es sich, das Chassis als in der Draufsicht im wesentlichen rechteckiger, aus Metallblech gekanteter Kasten auszubilden, in welchem in parallelem Abstand von der horizontalen Boden- und Deckwand eine Zwischenwand angeordnet ist, wobei das Gebläse des Ölbrenners derart im Zwischenraum zwischen der Deck- und der Zwischenwand ausgebildet ist, daß diese Wände die Seitenwände des Gebläsegehäuses bilden, während die restliche Gehäusewand des Ölbrenners einschließlich des Ausblasstutzens von einem der Gehäuseumrißform entsprechend gebogenen, abgedichtet zwischen die Deck- und die Zwischenwand eingesetzten Blechstreifen gebildet ist. Die Ansaugöffnunbg des Gebläses kann von einer im wesentlichen kreisförmigen Öffnung in der Deckwand des Chassis gebildet werden, in welcher ein seinen Querschnitt ins Gehäuseinnere trichterartig verjüngender Einlaßring eingesetzt ist. Das Gebläse saugt die Verbrennungsluft hierbei also aus dem Gehäuseinnern des Reinigungsgeräts.

Alternativ kann die Ansaugöffnung des Gebläses auch von einer im wesentlichen kreisförmigen Öffnung in der Zwischenwand des Chassis gebildet sein, in welche ein seinen Querschnitt in Richtung ins Gehäuseinnere trichterartig verjüngender Einlaßring eingesetz ist, wobei der zwischen der Zwischenwand und der Bodenwand gebildete Raum des Chassis mit einem Luft-Einlaß versehen ist.

Dieser Luft-Einlaß kann dann von einer oder mehreren zur Ansaugöffnung versetz in einer Stirn- oder Seitenwand des Chassis vorgesehenen Öffnung(en) gebildet sein. Durch die Ansaugung der Verbrennungsluft aus dem zwischen der Zwischenwand und der Bodenwand gebildeten Raum wird erreicht, daß nicht etwa Staub, Papier, Lappen o.dgl. Fremdkörper vom Gebläse angesaugt werden und dann zu Verstopfungen und Fehlfunktionen führen.

Wenn der Kessel ein üblicher luftgekühlter Kessel mit dopperter Mantelwandung ist, durch deren Mantel-Zwischenraum die vom Ölbrenner-Gebläse geförderte Luft zum Kessel-Einlaß strömt, empfiehlt es sich, auch die bodenseitige Stirnwand des Kessels doppelwandig mit einem mit dem Mantel-Zwischenraum in Verbindung stehenden Zwischenraum auszubilden, in welchen die vom Ölbrenner-Gebläse geförderte Luft eintreten kann. Die vom Gebläse geförderte Luft verteilt sich also zunächst im bodenseitigen Kessel-Wandungszwischenraum und strömt dann von dort gleichmäßig über den zwischen den doppelten Umfangswänden gebildeten Zwischenraum. Damit wird eine gleichmäßige Kühlung und Vorwärmung der Gebläseluft erreicht, wobei der Ausblasstutzen des Gebläses praktisch unmittelbar im bodenseitigen Stirnwandbereich des Kessels angeschlossen werden kann.

Besonders zweckmäbig wird die Konstruktion, wenn die äußere Mantelwandung des Kessels durch eine passende Öffnung in der Deckwand des Chassis hindurchgeführt und auf der Zwischenwand des Chassis aufgesetzt ist, so daß die Zwischenwand dann die äußere Wandung der unteren Kessel-Stirnwand bildet. Die Zwischenwand ist dann also sowohl Teil des Gebläses als auch des Kessels.

Das Gebläse und die Ölpumpe des Ölbrenners einerseits und die Hochdruckpumpe für das zu erhitzende Wasser andererseits können _ wie auch bei konventionellen Reinigungsgeräten _ von je einem gesonderten Elektromotor angetrieben sein, von denen dann wenigstens der dem Ölbrenner zugeordnete Elektromotor in der vorausgesetzten Weise mit senkrechter Achse stehend im Chassis angeordnet ist.

Zweckmäßig wird dann auch der Elektromotor für die direkt angeflanschte Hochdruckpumpe für das zu erhitzende Wasser mit senkrechter Achse, und zwar vorzugsweise über dem Elektromotor für den Ölbrenner im Gehäuse des Reinigungsgeräts angeordnet.

Andererseits können das Gebläse und die Ölpumpe des Ölbrenners sowie die Hochdruckpumpe für das zu erhitzende Wasser auch von einem gemeinsamen, mit senkrechter Achse stehend auf dem Chassis angeordneten Elektromotor angetrieben sein, wobei die Ölpumpe und das Gebläse an dem aus der unteren Stirnfläche des Gehäuses des Elektromotors herausgeführten Ende von dessen Antriebswelle und die Hochdruckpumpe an dem aus der gegenüberliegenden oberen Gehäuse-Stirnfläche herausgeführten Ende der Antriebswelle angekoppelt sind. Auf diese Weise wird im Vergleich zu der oben herausgestellten Möglichkeit des Antriebs mit zwei Elektromotoren eine weitere Verringerung des Raumbedarfs erzielt. Allerdings fordert diese Lösung dann zusätzliche, unabhängig vom Antrieb des Elektromotors aktivierbare Steuerungsorgane für die Einspritzung des von der Ölpumpe geförderten Öls.

Da bei der senkrechten Anordnung des Elektromotors für den Ölbrenner die Ölpumpe auf der dem Elektromotor gegenüberliegenden Seite des Gebläses liegt, ist es zur Verringerung der Bauhöhe bei gleichzeitiger Sicherstellung einer hinreichenden Bodenfreiheit des Chassis zweckmäßig, die Ölpumpe derart mittig innerhalb des Einlaßrings der Bodenwand zu haltern, daß sie sich durch den Einlaßring hindurch in das Gebläse-Laufrad erstreckt, wo das freie Ende ihrer Antriebswelle direkt mit dem fluchtenden unteren Ende der Antriebswelle des Elektromotors gekoppelt ist. D.h. die Ölpumpe für den Brenner liegt also _ zumindest teilweise _ innerhalb des Gebläses, wodurch nicht nur die Bauhöhe der aus dem Elektromotor, dem Gebläse und der Ölpumpe bestehenden Baueinheit eingespart wird, sondern auch die _ bei Anordnung der Ölpumpe an der Unterseite des Gebläsegehäuses _ erforderliche Verlängerung der Motorwelle des Elektromotors unnötig wird.

Die Befestigung der Ölpumpe erfolgt dann einflach an einem sich quer über den Einlaßring erstreckenden und an der Bodenwand gehalterten Träger. Der Einlaßquerschnitt des Gebläses wird dabei kaum gedrosselt und kann erforderlichenfalls durch geringfügige Vergrößerung des Einlaßdurchmessers ausgeglichen werden.

Die Erfindung ist in der folgenden Beschreibung mehrerer Ausführungsbeispiele in Verbindung mit der Zeichnung näher erläutert, und zwar zeigt bzw. zeigen:
Fig. 1 und 2 jee eine schematische Seiten- bzw. Draufsicht auf ein erstes Ausführungsbeispiel eines in der erfindungsgemäßen Weise ausgebildeten Hochdruck-Reinigungsgeräts;
Fig. 3 und 4 je eine schematische Seiten- und Draufsicht auf die Funktionsbauteile eines abgewandelten Ausführungsbeispiels eines Hochdruck-Reinigungsgeräts und
Fig. 5 eine teilweise geschnittene Seitenansicht des Anschlußbereichs der Ölpumpe und des Gebläses des Ölbrenners am zugehörigen Elektromotor eines dritten Ausführungsbeispiels eines erfindungsgemäßen Hochdruck-Reinigungsgerätes.

Das in den Figuren 1 und 2 gezeigte, in seiner Gesamtheit mit 10 bezeichnete erfindungsgemäße Hochdruck-Reinigungsgerät zeigt nur schematisch die für den angestrebten kompakten Aufbau wesentlichen Bauteile, während die zum Betrieb des Geräts zusätzlich erforderlichen elektrischen und hydraulischen Steuerund Regelorgane, Einstellarmaturen und die über einen Schlauch angeschlossene Waschlanze zur Vermeidung von Unübersichtlichkeiten nicht dargestellt sind. Es sei angenommen, daß die nicht gezeigten Funktionsteile den funktionell vergleichbaren Bauteilen der bekannten Hochdruck-Reinigungsgeräte entsprechen.

Das Reinigungsgerät 10 weist ein in der Draufsicht (Fig. 2) langgestrecktes rechteckiges Chassis 12 auf, welches aus Metallblech zu einem im wesentlichen geschlossenen Kasten gekantet ist, der also aus einer Bodenwand 14, einer durch zwei Seitenwände 16 mit bestand oberhalb der Bodenwand 14 getragenen Deckwand 18 und zwei Stirnwänden 20 besteht. Die Seitenwände 16 werden dabei zweckmäßig von den Stegflächen zweier mit ihren freien Schenkelenden um 90 Grad aufeinander zu gekippten horizontalen U-Blechprofilen gebildet, an deren Schenkelflächen die Boden- und die Deckwand, z.B. durch Verschweißen, befestigt sind. Die Stirnwände 20 können dann dadurch abnehmbar am Chassis befestigt werden, daß an ihrem unteren horizontalen Rand ein rechtwinklig abgekanteter Flansch 20a angesetzt ist, welcher ein schubladenartiges Einschieben auf der Bodenwand 14 ermöglicht. Die durch (nicht gezeigte) Verschraubung oder Verrastung mit dem restlichen Chassis lösbar verbundenen Stirnwände erlauben also einen Zugang zum Innern des kastenförmigen Chassis, welches somit zur Aufnahme der elektrischen und/oder hydraulischen Steuerorgane dienen kann.

Etwa in halber Höhe zwischen der Boden- und der Deckwand 14 bzw. 18 ist innerhalb des kastenförmigen Chassis 12 eine ebenfalls aus Metallblech hergestellte Zwischenwand 22 eingesetzt, die beispielweise durch eine Reihe von an ihrem oberen und unteren Ende mit der Deckwand bzw. der Zwischenwand verschraubten Abstandsbolzen 24 im vorgesehenen bestand in paralleler Lage zwischen der Boden- und der Deckwand gehalten sein möge. In Figur 1 ist von diesen Bolzen lediglich an den gegenüberliegenden stirnwandseitigen Enden des Chassis je ein Bolzen 24 gezeigt. An den gegenüberliegenden äußeren Enden einer (nicht gezeigten), von der Bodenwand 14 oder den unteren Schenkelflächen der Seitenwände 16 getragenen Achse ist je ein Laufrad 26 und mit Abstand von den Laufrädern 26 zusätzlich eine oder zwei Schwenkrolle(n) 28 vorgesehen, welche das Verfahren des Reinigungsgeräts 10 ermöglichen. Ein in Figur 1 am linken Ende des Chassis befestigter Schubbügel 30 dient dabei als Handhabe zum Schieben oder Ziehen des Geräts 10.

Der zur Erhitzung des Wassers vorgesehene Kessel 32 ist zwischen den Laufrädern 26 mit senkrechter Achse stehend auf bzw. in der nachstehend noch näher beschriebenen Weise teilweise im Chassis 12 angeordnet. Der im Querschnitt kreisförmige Kessel selbst ist doppelwandig ausgebildet und wird von der oberen Stirnseite aus befeuert, wofür eine Einspritzdüse 34 mit nachgeschalteter Stauscheibe 36 und _ zum Zünden des eingespritzten Heizöls _ Zündelektroden 38 vorgesehen sind, deren genaue Funktion und Anordung aber nicht näher beschrieben werden muß, weil sie insoweit wiederum den bei bekannten Reinigungsgeräten verwendete Elementen entspricht. Die zum Betrieb des Kessels erforderliche Verbrennungsluft wird von der bodenseitigen Stirnwand aus durch den Mantel-Zwischenraum 40 des doppelwandigen Kessels zugeführt, wodurch einerseits die Mantelwandung des Kessels gekühlt und andererseits die Verbrennungsluft vorgewärmt wird. Die Anordnung der in doppelter Reihe spiralförmig im Kessel vorgesehenen, das aufzuheizende Wasser führenden Rohrschlangen 42 und des Auslaßkamins 44 für die Kesselabgase ist ebenfalls konventionell.

Die Anordnung des Kessels 32 im Chassis 12 erfolgt so, daß dessen äußere Mantelwandung 46 länger als die entsprechende innere Wandung bemessen und durch eine assende kreisförmige Öffnung 48 in der Deckwand 18 hindurch in eine in der Zwischenwand 22 vorgesehene eingedrückte kreisförmige Sicke eingesetzt und in geeigneter Weise befestigt ist. Zwischen der unteren Stirnwand des inneren Kesselmantels und der Zwischenwand 22 entsteht also ein Raum 50, von dem aus die vom seitlich neben dem Kessel 32 angeordneten Gebläse 52 zugeführte Verbrennungsluft in den Mantel-Zwischenraum 40 weiterströmt.

Das Gebläse 52 ist ebenfalls zwischen der Deckwand 18 und der Zwischenwand 22, und zwar so ausgebildet, daß diese Wände Teile des Gehäuses des Gebläses darstellen. Zu diesem Zweck ist im Zwischenraum zwischen der Deckwand 18 und der Zwischenwand 22 ein Gebläse-Laufrad 54 mit senkrechter Drehachse angeordnet. Ein entsprechend der spiralförmigen Gehäuseform solcher Gebläse gebogener Blechstreifen 56 umschließt das Gebläse-Laufrad 54 und bildet so die äußere Umfangswand des Gebläses 52. Die abgedichtete Halterung des gebogenen Blechstreifens 56 zwischen der Deckwand und der Zwischenwand erfolgt durch Aufnahme der Ränder des Blechstreifens in Sicken in diesen Wänden. Der gebogene Blechstreifens 56 öffnet sich an seinen Enden trichterförmig zum Ausblasstutzen 58, wobei die senkrechten Ränder des Blechstreifens bis an die Kessel-Mantelwandung 46 geführt und dort in dichter Anlage gehalten sind. Zwischen den Enden des Blechstreifens 56 ist ein Fenster in die äußere Mantelwandung 46 geschniteen, über welches somit die vom Gebläse-Laufrad 54 geförderte Verbrennungsluft in den stirnseitigen Raum 50 und anscließend in den Zwischenraum 40 des doppelwandigen Kessels 32 übertritt.

Das Gebläse-Laufrad 54 ist drehfest auf der (verlängerten) und in den Zwischenraum zwischen der Deckwand 18 und der Swischenwand 22 geführten Abtriebswelle 60 eines mit senkrechter Achse unmittelbar neben dem Kessel 32 auf der Deckwand 18 aufgesetzten Elektromotors 62 gehalten. Zusätzlich ist auf dem freien Ende der Abtriebswelle 60 noch die Antriebswelle der _ somit im Zwischenraum zwischen der Zwischenwand 22 und der Bodenwand 14 liegenden _ Ölpumpe drehfest angekoppelt. Die Ölpumpe 64 selbst ist an der Zwischenwand 22 befestigt.

Die Ansauföffnung des Gebläses 52 wird von einer unter dem Elektromotor 62 in der Deckwand 18 vorgesehenen, im wesentlichen kreisförmigen Öffnung 66 gebildet, in welche ein sich im Querschnitt in Richtung ins Gehäuseinnere konisch verjüngender Einlaßring 68 eingesetzet ist. Das Gebläse saugt die Verbrennungsluft also aus dem Innern des Reinigungsgeräts an, wobei dessen Verkleidung 70 in der Zeichnung nur strichpunktiert schematisch angedeutet ist.

Die das im Kessel zu erhitzende Wasser fördernde und im Druck erhöhende Hochdruckpumpe 72 ist auf der dem Gebläse 52 gegenüberliegenden oberen Stirnseite des Elektromotors 62 direkt aufgeflanscht, d.h. wird durch das (nicht gezeigte) obere Ende der Abtriebswelle des Elektromotors angetrieben.

Der Vorratstank 74 für das zur Beheizung des Kessels 32 erforderliche Heizöl ist in Figur 1 links neben dem Elektromotor 62 nur schematisch angedeutet. Auch ein eventueller Behälter für dem Wasser gegebenenfalls zuzumischendem Waschmittel findet in diesem Bereich, d.h. neben oder über dem Tank 74, noch Platz.

Es ist ersichtlich, daß durch die beschriebene Anordnung des Gebläses 52, der Ölpumpe 64, des Antriebsmotors 62 und der Hochdruckpumpe 72 eine äußerst kompakte Baueinheit entsteht, welche durch ihre senkrechte Anordnung und die Ausnutzung von Chassiswänden als Teile des Gebläses zu einem sehr kompakten Aufbau des erfindungsgemäßen Hochdruck-Reinigungsgeräts 10 Führt.

In den Figuren 3 und 4 ist ein abgewandeltes Ausführungsbeispiel eines erfindungsgemaßen Hochdruck-Reinigungsgeräts 10′ gezeigt, welches im grundsätzlichen Aufbau dem Hochdruck-Reinigungsgerät 10 gemäß den Figuren 1 und 2 entspricht. Nachstehen werden daher nur zwischen den Geräten bestehenden Unterschiede erlätert, während es im übrigen genügt, zur Vermeidung unnötiger Wiederholungen auf die vorausgehende Beschreibung zu verweisen, zumal gleichen Teilen der beiden Geräte in der Zeichnung gleiche Bezugszeichen zugeordnet sind.

Das Gebläse 52 wird beim Reinigungsgerät 10′ durch einen gesonderten, teilweise innerhalb des Geblässe-Laufrades 54 liegenden Elektromotor 78 angetrieben, der an der Zwischenwand 22 gehalten sein möge. Die Verbrennungsluft wird in diesem Fall aus dem Zwischenraum zwischen der Zwischenwand 22 und der Bodenwand 14 angesaugt, so daß die Öffnung 66 also in der Zwischenwand 22 gebildet ist und den gesonderten Elektromotor 78 konzentrisch umgibt. Die Ölpumpe 64 ist auf der dem Gebläse-Laufrad 54 abgewandten Seite des gesonderten Elektromotors 78 direkt angeflanscht. Nicht gezeigte Öffnungen oder Schlitze in wenigstens einer Seitenwand 16 oder Stirnwand 10 ermöglichen das Nachströmen von Umgebungsluft in den unteren ChassisZwischenraum und so den Ersatz der vom Gebläse abgesaugten Verbrennungsluft.

Der Elektromotor 62 für den betrieb der Hochdruckpumpe 72 ist im dargestellten Fall wiederum mit senkrechter Achse über dem Gebläse neben dem Kessel 32 angeordnet, um so einen möglichst kompakten Aufbau zu erreichen. Es ist jedoch ersichtlich, daß diese Anordnung des Elektromotors 62 in diesem Falle nicht zwingend ist, sondern daß er auch mit horizontaler Achse, d.h. waagerecht, innerhalb der Verkleidung des Reinigungsgeräts 10 angeordnet sein könnte.

In Figur 5 ist schließlich noch eine bezüglich des betriebs des Gebläse-Laufrads 54 und der Ölpumpe 64 getroffene Abwandlung des Ausführungsbeispiels des Hochdruck-Reinigungsgeräts 10 gemäß den Figuren 1 und 2 gezeigt, wobei zusätzlich _ entsprechend dem Ausführungsbeispiel gemäß den Figuren 3 und 4 _ die Ansaugöffnung des Gebläses in der Zwischenwand 22 gebildet ist. Das Gebläse 52 wird in diesem Falle wiederum von dem auch die Hochdruckpumpe 72 antreibenden Elektromotor 62 angetrieben, wobei jedoch die Ölpumpe 64 teilweise ins Innere des Gebläse-Laufrads 54 hineinversetzt ist, so daß die Abtriebswelle 60 des Elektromtors 72 wesentlich verkürzt werden kann.

Die Nabe 80 des Gebläse-Laufrads 54 ist auf den mit einer seitlichen Abflachung 82 versehenen kurzen Wellenstumpf der Abtriebswelle 60 der Elektromotors 62 aufgeschoben und durch eine Klemmschraube 84 drehfest mit dem Wellenstumpf verbunden. Die Antriebswelle 86 des ihrerseits durch ein mit dem Einlaßring 68 oder der Zwischenwand 22 verschraubtes U-Profil 88 gehaltene Ölpumpe 64 ist durch eine formschlüssige Steckkupplung 90 mit dem freien Ende des Wellenstumpfs 60 drehfest gekoppelt. Es ist ersichtlich, daß die Ölpumpe auf diese Weise weitgehend innerhalb des Gebläses 52 liegt, so daß die Höhe des zwischen der Zwischenwand 22 und der Bodenwand 14 vorzusehende Zwischenraum erheblich verringert bzw. nur in Abhängigkeit von den dort anzuordnenden elektrischen und hydraulischen Steuerorganen bemessen werden kann. Es ist ersichtlich, daß im Rahmen der Patentansprüchen Abwendlungen und Weiterbildungen der beschriebenen Ausführungsbeispiele verwirklichbar sind. Insbesondere ist dabei festzuhalten, daß die angestrebte Kompaktheit der Geräte auch dann erreicht wird, wenn der Kessel liegend, d.h. mit horizontaler Achse, und der bzw. die Elektromotoren für den Ölbrenner und die Hochdruckpumpe dann unmittelbar über dem Kessel mit horizontaler Achse eingebaut sind.

## Patentansprüche

1. Hochdruck-Reinigungsgerät (10), bestehend aus einem auf einem Chassis (12) angeordneten, durch einen Öbrenner befeuerten Kessel (32), dem das zu erhitzende Wasser durch eine elektromotorisch angetriebene Hochdruckpumpe (72) unter Druck zugeführt wird, **dadurch** **gekennzeichnet**, daß zumindest der Elektromotor (78; 62) für den Antrieb des Gebläses (52) sowie der Ölpumpe (64) des Ölbrenners mit parallel zur Kessellängsachse verlaufender Achse unmittelbar neben dem Kessel (32) angeordnet ist bzw. sind, wobei das Gebläse (52) sowie die Ölpumpe (64) des Ölbrenners mit Abstand von dem die Hochdruckpumpe (72) antreibenden Elektromotor (62) in einem Endbereich des Kessels (32) unmittelbar neben diesem angeordnet sind, und das Gebläsegehäuse als integraler Teil des Chassis (12) ausgebildet ist.

2. Hochdruck-Reinigungsgerät nach Anspruch 1, dadurch gekennzeichnet, daß das Chassis (12) als in der Draufsicht im etwa rechteckiger, aus Metallblech gekanteter Kasten ausgebildet ist, in welchem in parallelem Abstand von der horizontalen Boden- und Deckwand (14 bzw. 18) eine Zwischenwand (22) angeordnet ist, daß das Gebläse (52) des Ölbrenners derart im Zwischenraum zwischen der Deck- und der Zwischenwand (18; 22) ausgebildet ist, daß diese Wände die Seitenwände des Gebläsegehäuses bilden, und daß die restliche Gehäusewand des Ölbrenners einschließlich des Ausblasstutzens (58) von einem der Gehauseumrißform entsprechend gebogenen, abgedichtet zwischen die Deck- und die Zwischenwand (18; 22) engesetzten Blechstreifen (56) gebildet ist.

3. Hochdruck-Reinigungsgerät nach Anspruch 2, dadurch gekennzeichnet, daß die Ansaugöffnung des Gebläses (52) von einer in wesentlichen kreisförmigen Öffnung (66) in der Deckwand (18) des Chassis (12) gebildet wird, in welche ein seinen Querschnitt ins Gehäuseinnere trichterartig verjüngender Einlaßring (68) eingesetzt ist.

4. Hochdruck-Reinigungsgerät nach Anspruch 2, dadurch gekennzeichnet, daß die Ansaugöffnung des Gebläses von einer im wesenflichen kreisförmigen Öffnung (66) in der Zwischenwand (22) des Chassis (12) gebildet wird, in welche ein seinen Querschnitt in Richtung ins Gehäuseinnere trichterartig verjüngender Einlaßring (68) eingesetzt ist, und daß der zwischen der Zwischenwand (22) und der Bodenwand (14) Raum des Chassis (12) mit einem Lufteinlaß versehen ist.

5. Hochdruck-Reinigungsgerät nach Anspruch 4, dadurch gekennzeichnet, daß der Lufteinlaß von einer oder mehreren zur Ansaugöffnung (66; 68) versetzt in einer Stirn- oder Seitenwand (20; 16) des Chassis (12) vorgesehenen Öffnung(en) gebildet wird.

6. Hochdruck-Reinigungsgerät nach einem der Ansprüche 2 bis 5, mit einem Kessel mit doppelter Mantelwandung, durch deren Mantel-Zwischenraum die vom Ölbrenner-Gebläse geförderte Luft zum Kesseleinlaß strömt, dadurch gekennzeichnet, daß auch die bodanseitige Stirnwand des Kessels (32) doppelwandig mit einem mit dem Mantel-Zwischenraum (40) in Verbindung stehende Zwischenraum (50) ausgebildet ist, in welchen die vom Ölbrenner-Gebläse (52) geförderte Luft eintreten kann.

7. Hochdruck-Reinigunsgerät nach Anspruch 6, dadurch gekennzeichnet, daß die äußere Mantelwandung des Kessels durch eine passende Öffnung (48) in der Deckwand (18) des Chassis (12) hindurchgeführt und auf der Zwischenwand (22) des Chassis (12) aufgesetzt ist, so daß die Zwischenwand (22) die äußere Wandung der unteren Kessel-Stirnwand bildet.

8. Hochdruck-Reinigungsgerät nach einem der Ansprüche 1 bis 7, dadurch gekennzeichnet, daß das Gebläse (52) und die Ölpumpe (64) des Ölbrenners einerseits und die Hochdruckpumpe (72) für das zu erhitzende Wasser anderesseits von je einem gesonderten Elektromotor (78; 62) angetrieben sind, von denen wenigstens der dem Ölbrenner zugeordnete Elektromotor (78) mit senkrechter Achse stehend im Chassis (12) angeordnet ist.

9. Hochdruck-Reinigungsgerät nach einem der Ansprüche 1 bis 7, dadurch gekennzeichnet, daß das Gebläse (52) und die Ölpumpe (64) des Ölbrenners sowie die Hochdruckpumpe (72) für das zu erhitzende Wasser von einem gemeisamen, mit senkrechter Achse stehend auf dem Chassis (12) angeordneten Elektromotor (62) angetrieben sind, wobei die Ölpumpe (64) und das Gebläse (52) an dem aus der unteren Stirnfläche des Gehäuses des Elektromotors (62) herausgeführten Ende von dessen Antriebswelle (60) und die Hochdruckpumpe (72) an dem aus der gegenüberliegenden oberen Gehäuse-Stirnfläche herausgeführten Ende der Antriebswelle angekoppelt sind.

10. Hochdruck-Reinigungsgerät nach Anspruch 4 und 9, dadurch gekennzeichnet, daß die Ölpumpe (64) derart mittig innerhalb des Einlaßrings (68) der Zwischenwand (22) gehaltert ist, daß sie sich durch den Einlaßring hindurch in das Gebläse-Laufrad (54) erstreckt, wo das freie Ende ihrer Antriebswelle (86) direkt mit dem fluchtenden unteren Ende der Antriebswelle (60) des Elektromotors (62) gekoppelt ist.

11. Hochdruck-Reinigungsgerät nach Anspruch 10, dadurch gekennzeichnet, daß die Ölpumpe (64) an einem sich quer über den Einlaßring (68) erstreckenden und an der Bodenwand gehalterten Träger (88) befestigt ist.

## Claims

1. High-pressure cleaning device (10) comprising a boiler (32) which is disposed on a chassis (12) and heated by an oil burner and to which the water to be heated is supplied under pressure by a high-pressure pump (72) driven by an electric motor, characterised in that at least the electric motor (78; 62) for the drive of the blower (52) and of the oil pump (64) of the oil burner is or are arranged directly adjacent the boiler (32) with its axis extending parallel to the longitudinal axis of the boiler, whereby the blower (52) and the oil pump (64) of the oil burner are arranged in an end region of the boiler (32) directly adjacent the latter spaced from the electric motor (62) driving the high-pressure pump (72) and the blower housing is constructed an an integral part of the chassis (12).

2. High-pressure cleaning device as claimed in claim 1, characterised in that the chassis (12) is constructed as a box which is bent from metral sheet and is approximately rectangular in plan view and in which is arranged an intermediate wall (22) arranged at a parallel spacing from the horizontal base and top walls (14 and 18, respectively), that the blower (52) of the oil burner is so constructed in the space between the top and intermediate walls (18; 22) that these walls form the side walls of the blower housing and that the remainder of the housing wall of the oil burner including the outlet connector (58) is constitued by a sheet strip (56) which is bent to correspond to the outer contour of the housing and is positioned in a sealed manner between the top and intermediate walls (18; 22).

3. High-pressure cleaning device as claimed in claim 2, characterised in that the suction opening of the blower (52) is constituted by a substantially circular opening (66) in the top wall (18) of the chassis (12) in which is set an inlet ring (68) whose cross-section tapers conically into the interior of the housing.

4. High-pressure cleaning device as claimed in claim 2, characterised in that the suction opening of the blower is constitued by a substantially circular opening (66) in the intermediate wall (22) of the chassis (12) in which is set an inlet ring (68) whose cross-section tapers conically in the direction towards the interior of the housing and that the space in the chassis (12) between the intermediate wall (22) and the base wall (14) is provided with an air inlet.

5. High-pressure cleaning device as claimed in claim 4, characterised in that the air inlet is constituted by one or more openings provided in an end or side wall (20; 16) of the chassis (12) offset from the suction opening (66; 68).

6. High-pressure cleaning device as claimed in one of claims 2 to 5 with a boiler with a double shell wall through whose intermediate shell space the air conveyed by the oil burner blower flows towards the boiler inlet, characterised in that the base end wall of the boiler (32) is also of double wall contruction with an intermediate space (50) which is communication with the shell intermediate space (40) and into which can enter the air conveyed by the oil burner blower (52).

7. High-pressure cleaning device as claimed in claim 6, characterised in that the outer shell wall of the boiler passes through a matching opening (48) in the top wall (18) of the chassis (12) and rests against the intermediate wall (22) of the chassis (12) so that the intermediate wall (22) forms the outer wall of the lower boiler end wall.

8. High-pressure cleaning device as claimed in one of claims 1 to 7, characterised in that the blower (52) and the oil pump (64) of the oil burner on the one hand and the high-pressure pump (72) for the water to be heated on the other hand are driven by a respective separate electric motor (78; 62) of which at least the electric motor (78) associated with the oil burner is arranged standing within the chassis (12) with its axis vertical.

9. High-pressure cleaning device as claimed in one of claims 1 to 7, characterised in that the blower (52) and the oil pump (64) of the oil burner and also the high-pressure pump (72) for the water to be heated are driven by a common electric motor (62) arranged standing on the chassis (12) with its axis perpendicular, whereby the oil pump (64) and the blower (52) are coupled to the end of the drive shaft (60) which passes out of the lower end face of the housing of the electric motor (62) and the high-pressure pump (72) is coupled to the end of the drive shaft which passes out of the opposite upper end face of the housing.

10. High-pressure cleaning device as claimed in claims 4 and 9, characterised in that the oil pump (64) is mounted centrally within the inlet ring (68) of the intermediate wall (22) such that it extends through the inlet ring into the blower wheel (54) where the free end of its drive shaft (86) is coupled to the aligned lower end of the drive shaft (60) of the electric motor (62).

11. High-pressure cleaning device as claimed in claim 10, characterised in that the oil pump (64) is secured to a carrier (88) which is mounted on the base wall and extends transversely beyond the inlet ring (68).

## Revendications

1. Appareil de nettoyage haute-pression (10) constitué d'une chaudière (32) disposée sur un châssis (12) et allumée par un brûleur à huile, et à laquelle l'eau à chauffer est amenée sous pression par une pompe haute-pression (72) entraînée par un moteur électrique, caractérisé par le fait qu'au moins le moteur électrique (78; 62) de commande de la soufflante (52) ainsi que de la pompe à huile (64) du brûleur à huile, d'axes parallèles à l'axe longitudinal de la chaudière, est, (ou sont), disposé(s) directement à côté de la chaudière (32), la soufflante (52) ainsi que la pompe à huile (64) du brûleur à huile étant disposées directement à côté de la chaudière (32), dans une région d'extrémité de celle-ci, à distance du moteur électrique (62) d'entraînement de la pompe haute pression (72) et le carter de la soufflante est formé comme partie intégrale du châssis (12).

2. Appareil de nettoyage haute-pression selon la revendication 1, caractérisé par le fait que le châssis (12) est en forme de caisse obtenue par pliage de tôle métallique avec, vue en plan, une forme rectangulaire, caisse dans laquelle est disposée une paroi intermédiaire (22) à distance et parallèlement aux parois de fond et de dessus (14 et 18) horizontales, que la soufflante (52) du brûleur à huile est ménagée entre la paroi de dessus et la paroi intermédiaire (18; 22) de manière que ces parois forment les parois latérales du carter de la soufflante et que la paroi restante du carter du brûleur à huile, y compris la tubulure d'échappement (58), est formée par un ruban en tôle (56) logé étanche entre la paroi de dessus et la paroi intermédiaire (18, 22) en étant plié suivant la forme périphérique du carter.

3. Appareil de nettoyage haute-pression selon la revendication 2, caractérisé par le fait que l'orifice d'aspiration de la soufflante (52) est formé par une ouverture sensiblement circulaire (66) dans la paroi de dessus (18) du châssis (12), dans lequel est logée une bague d'admission (68) dont la section va en se rétrécissant vers l'intérieur du carter à la manière d'un entonnoir.

4. Appareil de nettoyage haute-pression selon la revendication 2, caractérisé par le fait que l'orifice d'aspiration de la soufflante est formé par une ouverture sensiblement circulaire (66) dans la paroi intermédiaire (22) du châssis (12), dans lequel est logée une bague d'admission (68) dont la section va en se rétrécissant vers l'intérieur du carter à la manière d'un entonnoir, et que l'espace du châssis (12) compris entre la paroi intermédiaire (22) et la paroi de fond (14) est munie d'une admission d'air.

5. Appareil de nettoyage haute-pression selon la revendication 4, caractérisé par le fait que l'admission d'air est formée par une ou plusieurs ouverture(s) ménagée(s) dans une paroi de front ou latérale (20; 26) du châssis (12), en étant décalée(s) par rapport à l'ouverture d'aspiration (66; 68).

6. Appareil de nettoyage haute-pression selon l'une des revendications 2 à 5 dont la chaudière est à paroi d'enveloppe double, à travers l'espace intermédiaire de laquelle circule, vers l'admission de la chaudière, l'air fourni à la soufflante à brûleur à huile, caractérisé par le fait que la paroi frontale, côté de fond, de la chaudière (32) est aussi à double paroi dont l'espace intermédiaire (50) est en communication avec l'espace intermédiaire de l'enveloppe (40) et dans lequel peut pénétrer l'air fourni à la soufflante à brûleur à huile (52).

7. Appareil de nettoyage haute-pression selon la revendication 6, caractérisé par le fait que la paroi d'enveloppe extérieure de la chaudière est traversée par une ouverture débouchante (48) dans la paroi de dessus (18) du châssis (12) et est posée sur la paroi intermédiaire (22) du châssis (12), de sorte que la paroi intermédiaire (22) forme la paroi extérieure de la paroi frontale inférieure de la chaudière.

8. Appareil de nettoyage haute-pression selon l'une des revendications 1 à 7, caractérisé par le fait que la soufflante (52) et la pompe à huile du brûleur à huile, d'une part, et la pompe haute pression (72) pour l'eau à chauffer, d'autre part, sont entraînées respectivement par un moteur électrique particulier (78; 62), dont au moins le moteur électrique (78) associé au brûleur à huile est disposé dans le châssis (12) avec son axe vertical.

9. Appareil de nettoyage haute-pression selon l'une des revendications 1 à 7, caractérisé par le fait que la soufflante (52) et la pompe à huile (64) du brûleur, ainsi que la pompe haute pression (72) pour l'eau à chauffer sont entraînées par un moteur électrique commun (62) disposé sur le châssis (12) avec son axe vertical, la pompe à huile (64) et la soufflante (52) étant accouplées à l'extrémité de l'arbre d'entraînement (60) du moteur électrique (62) sortant par la surface frontale inférieure de son châssis et la pompe haute pression (72) étant accouplée à l'extrémité dudit arbre sortant par la surface frontale supérieure qui fait face à la précédente.

10. Appareil de nettoyage haute-pression selon la revendication 4 et 9, caractérisé par le fait que la pompe à huile (64) est maintenue au centre de la bague d'admission (68) de la paroi intermédiaire (22) de manière qu'elle s'étende, en traversant ladite bague, jusque dans le rotor de soufflante (54) où l'extrémité libre de son arbre de commande (86) est accouplée directement à l'extrémité inférieure, alignée, de l'arbre d'entraînement (60) du moteur électrique (62).

11. Appareil de nettoyage haute-pression selon la revendication 10, caractérisé par le fait que la pompe à huile (64) est fixée à un support (88) s'étendant transversalement sur la bague d'admission (68) et maintenu à la paroi de fond.
